# EUROPÄISCHE PATENTANMELDUNG

(11) **EP 2 620 238 A1**
(43) Veröffentlichungstag der Anmeldung: **31.07.2013**
(21) Anmeldenummer: 12152720.4
(22) Anmeldetag: 26.01.2012
(51) Int. Cl.: B22D 17/08, B22D 17/20

(54) **Giesskammer für Druckgussmaschine**

(71) Anmelder: Bühler AG, 9240 Uzwil (CH)
(72) Erfinder: Frech, Rupert, 36199 Rotenburg (DE)
(74) Vertreter: Hepp Wenger Ryffel AG

(57) **Zusammenfassung**

Die vorliegende Erfindung betrifft eine Giesskammer (9) für eine Kaltkammer-Druckgussmaschine (1), umfassend einen Grundkörper (20) aus Stahl oder Gusseisen, vorzugsweise Stahl, und einen im Grundkörper (20) beweglich angeordneten Giesskolben (10), wobei der Grundkörper (20) eine Einfüllöffnung (12) für Metallschmelze (11) aufweist, dadurch gekennzeichnet, dass die Innenseite des Grundkörpers (20) zumindest teilweise mit einem Inlay (15) aus einem oder mehreren Zirkoniumdioxid-haltigen Materialien bedeckt ist. Des weiteren betrifft die vorliegende Erfindung ein Inlay für eine Giesskammer, sowie eine Kaltkammer-Druckgussmaschine mit einer derartigen Giesskammer.

## Beschreibung

Die vorliegende Erfindung betrifft eine verbesserte Giesskammer mit einem tribologisch optimierten Kolbensystem und vorzugsweise einer Feststoffschmierung.

Mit Hilfe des Druckgussverfahrens werden heutzutage sehr viele Bauteile grosstechnisch hergestellt. Eine Druckgussmaschine umfasst eine Giessform, welche zumindest aus zwei Formhälften (einer festen und einer beweglichen Formhälfte) besteht, die zusammen einen dem herzustellenden Bauteil entsprechenden Hohlraum (auch als Kavität oder Formkontur bezeichnet) bilden. In diesen Hohlraum wird eine Metallschmelze mit Hilfe eines Giesskolbens unter hoher Geschwindigkeit und hohem Druck gepresst. Nach Erstarren der Metallschmelze im Hohlraum wird die Form durch Bewegung der beweglichen Formhälfte geöffnet und das fertige gegossene Bauteil mit Hilfe von Auswerfern ausgeworfen.

Man unterscheidet zwischen einer Kaltkammer- und einer Warmkammer-Druckgussmaschine. Bei einer Warmkammer-Druckgussmaschine wird der Giessbehälter in einem Tiegel mit geschmolzenem Metall gehalten. Ein Giesskolben bewegt sich in den Giessbehälter hinein und presst die Metallschmelze durch eine ebenfalls zumindest teilweise in dem Tiegel angeordneten Giessbehälter in die Giessform. Der Giessbehälter und Giesskolben sind bei diesem Verfahren dauerhaft der Metallschmelze ausgesetzt. Das Giessaggregat einer Warmkammer-Druckgussmaschine ist grundsätzlich anders konstruiert als das einer Kaltkammer-Druckgussmaschine.

Die vorliegende Erfindung betrifft Kaltkammer-Druckgussmaschinen. Bei einer Kaltkammer-Druckgussmaschine wird das Metall in einer separaten Vorrichtung geschmolzen beziehungsweise in geschmolzenem Zustand warm gehalten. Die zur Herstellung des gewünschten Bauteils erforderliche Menge an Metallschmelze wird über eine Einfüllöffnung in eine kalte Giesskammer eingefüllt und mit Hilfe eines sich in der Giesskammer beweglich angeordneten Giesskolbens in die Giessform gepresst. Kaltkammer-Druckgussmaschinen sind dem Fachmann hinlänglich bekannt. Fig. 1 zeigt eine schematische Darstellung einer Kaltkammer-Druckgussmaschine und wird nachstehend näher erläutert.

Kaltkammer-Druckgussmaschinen können im Vergleich zu Warmkammer-Druckgussmaschinen mit einer deutlichen höheren Schliesskraft von 0,26 bis zu 45 MN (gegenüber bis zu 0,80 MN bei Warmkammer-Maschinen) und mit deutlich höheren Temperaturen (weit über der bei Warmkammer-Druckgussmaschinen maximalen Temperatur von 650°C) sowie deutlich höheren Drücken (bis zu 100 MPa im Vergleich von maximal 40 MPa bei Warmkammer-Maschinen) betrieben werden. Mit Kaltkammer-Druckgussmaschinen können deshalb deutlich grössere Bauteile (bis zu 50 kg Gewicht im Vergleich zu ca. 1 kg Gewicht bei nach dem Warmkammer-Verfahren hergestellten Bauteilen) gegossen werden. Zudem ist es nicht möglich, mit einer Warmkammer-Druckgussmaschine Bauteile aus Aluminiumlegierungen herzustellen.

Sofern nachstehend nicht ausdrücklich anders erwähnt, betreffen alle folgenden Beschreibungen ausschliesslich eine Kaltkammer-Druckgussmaschine.

Der hohe Temperaturunterschied zwischen der kalten Giesskammer und der in diese Giesskammer eingefüllten Metallschmelze führt zu einer hohen Materialbelastung in der Giesskammer. Die Metallschmelze wird in der Regel durch eine im Wesentlichen senkrecht zur Längsachse der Giesskammer angeordnete Einfüllöffnung in die Giesskammer dosiert. Besonders der Bereich der Giesskammer, welcher der Einfüllöffnung direkt gegenüber liegt, ist einem besonders hohen Verschleiss (Auswaschen, d.h. Korrosion und Erosion durch die Metallschmelzen) ausgesetzt.

Ein weiteres Problem stellt sich durch die kontinuierliche Wärmeabgabe der in der Giesskammer befindlichen Metallschmelze. Bei Kontakt der Metallschmelze mit der kalten Wand der Giesskammer kommt es zu einer Abkühlung der Metallschmelze und einer teilweisen Erstarrung an der Giesskammerwand. Es bildet sich eine so genannte Randschale. Wird die Metallschmelze durch die Bewegung des Giesskolbens in die Giessform gepresst, kommt es zu einer Zerstörung der Randschale, ohne dass die in der Randschale befindliche erstarrte Schmelze wieder verflüssigt wird. Somit gelangt bereits erstarrte Schmelze in die Giessform, wo sie den Aufbau des Giessteils stört und die Materialeigenschaften des Giessteils beeinträchtigt.

In herkömmlichen Kaltkammer-Druckgussmaschinen werden für das tribologische System aus Giesskammer und Giesskolben in der Regel organische Schmiermittel eingesetzt. Dadurch kommt es zu einer Aufnahme von Gas in die Schmelze, wodurch sich bei der Wärmebehandlung, der Schweissbarkeit sowie bei den mechanischen Eigenschaften des aus der Schmelze geformten Gussteils Nachteile ergeben.

Um das ursprünglich für die Herstellung von Massengütern mit eingeschränkten Qualitätsanforderungen entwickelte Kaltkammer-Druckgussverfahren auch zur Herstellung von Gussteilen mit höchsten Qualitätsanforderungen einsetzen zu können, müssen die vorstehenden Nachteile überwunden werden.

In der WO 2006/089442 wurde eine wärmeoptimierte Giesskammer vorgeschlagen. Diese Giesskammer ist aus einem Innenrohr aus beispielsweise hochfestem Stahl mit einer äusserlichen (d.h. auf der Kammerabgewandten Seite des Innenrohrs aufgebrachten) Isolationsschicht aus ZrO₂ gefertigt, wobei das derart beschichtete Innenrohr zusätzlich von einem äusseren Stahlmantel umgeben ist. Gegenüber der Einfüllöffnung ist ein keramisches Verschleissschutzelement angeordnet. Es wird hier zwar das Problem der Wärmeabgabe grundsätzlich adressiert. Allerdings kommt es nach wie vor zu einem Kontakt des Innenrohrs mit der Metallschmelze und entsprechendem Verschleiss und Wärmeverlust, da das aus Stahl gefertigte Innenrohr per se ein guter Wärmeleiter und -speicher ist.

In der US-7,284,592 B2 ist eine Kaltkammer-Druckgussmaschine beschrieben, bei welcher noch nicht aufgeschmolzene Metallstangen in eine Materialzuführeinheit eingebracht und mit Hilfe eines Kolbens in einen unter Vakuum stehenden Heizzylinder geschoben werden. In diesem Heizzylinder wird das Metall aufgeschmolzen und anschliessend in eine Giesskammer gepresst. Zur Vermeidung eines direkten Kontakts der Schmelze mit der Wand der Giesskammer kann in diese ein Schutzzylinder eingeschoben sein. Der Schutzzylinder kann beispielsweise aus keramischem Material wie Si₃N₄ gefertigt sein. Der Kolbenring kann zur besseren Dichtung Ringe aus Keramik aufweisen. Auch hier sind die bei einer Kaltkammer-Druckgussmaschine auftretenden Probleme noch nicht vollständig gelöst.

Die Aufgabe der vorliegenden Erfindung bestand darin, die vorstehend genannten Nachteile aus dem Stand der Technik zu überwinden und eine Kaltkammer-Druckgussmaschine bereitzustellen, mit welcher auch qualitativ äusserst hochwertige Gussteile hergestellt werden können.

Die vorstehende Aufgabe wird gelöst durch eine Giesskammer für eine Kaltkammer-Druckgussmaschine, umfassend einen Grundkörper aus Stahl oder Gusseisen, vorzugsweise Stahl, und einen im Grundkörper beweglich angeordneten Giesskolben, wobei der Grundkörper eine Einfüllöffnung für Metallschmelze aufweist, dadurch gekennzeichnet, dass die Innenseite des Grundkörpers zumindest teilweise mit einem Inlay aus einem oder mehreren Zirkoniumdioxid-haltigen Materialien bedeckt ist.

Es wurde gefunden, dass die erfindungsgemässe Giesskammer eine derart reduzierte Wärmeleitfähigkeit aufweist, dass eine Erstarrung der Metallschmelze in der Giesskammer verhindert oder zumindest so sehr verzögert wird, dass sich die vorstehend beschriebene unerwünschte und nachteilige Randschale nicht ausbildet oder deren Ausbildung zumindest erheblich reduziert wird.

Herkömmliche Giesskammern werden aus metallischen Werkstoffen wie Warmarbeitsstahl gefertigt. Zur Vermeidung von Verschleiss kann die Oberfläche der Giesskammer gehärtet beziehungsweise nitriert sein. Als Gleitpartner werden herkömmlich Vollkolben (Giesskolben) und Kolbenringe aus Kupferwerkstoffen beziehungsweise Stahl eingesetzt. Metallische Werkstoffe sind jedoch gute Wärmeleiter und speichern Wärme auch gut. Diese Eigenschaften sind aus vorstehend beschriebenen Gründen in einer Giesskammer einer Kaltkammer-Druckgussmaschine unerwünscht.

Es hat sich gezeigt, dass ein erfindungsgemässes Inlay aus einem oder mehreren Zirkoniumdioxid-haltigen Materialien einerseits aufgrund seiner Wärmeisolierenden Eigenschaften die Ausbildung einer Randschale in der Giesskammer verhindert oder zumindest erheblich reduziert. Anderseits hält das erfindungsgemässe Inlay den harschen Bedingungen während des Druckgussvorgangs (hoher Druck, hohe Temperatur) ausgezeichnet stand und ergänzt sich mit dem Material des Grundkörpers (insbesondere Stahl) hervorragend. Die vorliegende Erfindung betrifft somit auch ein Inlay für eine Giesskammer für eine Kaltkammer-Druckgussmaschine, bestehend aus einem oder mehreren Zirkoniumdioxid-haltigen Materialien.

Gemäss der vorliegenden Erfindung wird unter einem Inlay ein hohlkörperartiger, vorzugsweise hohlzylinderartiger Körper verstanden, welcher in der Giesskammer auf die Innenseite des Grundkörpers der Giesskammer passgenau eingebracht werden kann. Das Inlay kann maximal eine Länge aufweisen, welche der Länge des Innenraums der Giesskammer entspricht. Gemäss der vorliegenden Erfindung können aber auch Inlays mit geringerer Länge verwendet werden, wobei beispielsweise mehrere Inlays kombiniert werden können (d.h. Segmente eines Gesamt-Inlays darstellen).

Zirkoniumdioxid (ZrO₂) ist ein sehr hartes und beständiges keramisches Material mit einem sehr hohen Schmelzpunkt von 2680°C. Damit eignet es sich sehr gut für den Einsatz unter harschen Bedingungen, wie sie in einer Giesskammer herrschen. Zudem weist es eine geringe Wärmeleitfähigkeit von 1,2-3,5 W/mK im Bereich von 30 bis 1000°C auf. ZrO₂ entzieht der Metallschmelze daher sehr wenig Wärme.

Erfindungsgemäss bevorzugt ist das Inlay aus teilstabilisiertem Zirkoniumdioxid wie PSZ und TZP, vorzugsweise mit Titanoxid (TiO₂) und Aluminiumoxid (Al₂O₃) teilstabilisiertem gefertigt. Unter einem teilstabilisierten Zirkoniumdioxid versteht man Zirkoniumdioxid, das durch Zusatz anderer Oxide wie Magnesiumoxid, Titanoxid und Aluminiumoxid stabilisiert wurde. Die Materialeigenschaften des teilstabilisierten ZrO₂ können durch Variation des Mischungsverhältnisses von ZrO₂ und dem anderen Oxid angepasst und optimiert werden. Vorzugsweise werden Al₂O₃ (Aluminiumoxid) in Mengen von 1,0 bis 2,5 (Gew.-%) und TiO₂ (Titandioxid) in Mengen von 1,0 bis 2,5 (Gew.-%) eingesetzt. Teilstabilisiertes Zirkoniumdioxid zeigt eine hervorragende Festigkeit und Thermoschockbeständigkeit.

Die vorstehend beschriebenen Zirkoniumdioxid-haltigen Materialien ergänzen sich sehr vorteilhaft mit den anderen Materialien, welche zur Herstellung der Giesskammer verwendet werden. So besitzt ZrO₂ einen sehr ähnlichen Wärmeausdehnungskoeffizient wie Stahl (ZrO₂: 9,2·10⁻⁶ K⁻¹; Stahl: 10·10⁻⁶ K⁻¹). Ein Giesskammer-Grundkörper aus Stahl mit einem Inlay aus ZrO₂ zeigt ein sehr gleichförmiges Ausdehnungsverhalten; es kommt zu keinem erhöhten Spannungsaufbau zwischen Grundkörper und Inlay.

Es ist daher erfindungsgemäss besonders bevorzugt, den Grundkörper der Giesskammer aus Stahl zu fertigen und mit dem erfindungsgemässen Inlay aus einem oder mehreren Zirkoniumdioxid-haltigen Materialien zu versehen.

Es hat sich zudem gezeigt, dass das erfindungsgemässe Inlay zur Schaffung eines optimalen tribologischen Systems in der Giesskammer geeignet ist. Die das Inlay aufbauenden Materialien weisen eine sehr grosse Härte, sehr gute Reibwerte und Verschleissbeständigkeit und damit eine optimale Oberflächenbeschaffenheit auf. Erfindungsgemäss bevorzugt kann das Inlay eine strukturierte Oberfläche aufweisen, um den bekannten Stick-slip-Effekt zu vermeiden. Die strukturierte Oberfläche des Inlays kann auf bekannte Weise durch Laserbehandlung oder Ätzverfahren erzeugt werden und weist erfindungsgemäss bevorzugt eine Dicke von 1 bis 10 µm auf. Das erfindungsgemässe Inlay ergänzt sich ideal mit den nachstehend beschriebenen Kolbenringen zur Abdichtung des Giesskolbens.

Das erfindungsgemässe Inlay kann aus einem einzigen oder mehreren verschiedenen der vorstehend beschriebenen Zirkoniumdioxid-haltigen Materialien aufgebaut sein. Die Herstellung eines Inlays (d.h. eines Holkörpers, vorzugsweise Hohlzylinders) ist dem Fachmann bekannt und muss hier nicht näher beschrieben werden.

Grundsätzlich kann das Inlay auf jede bekannte Weise auf die Innenseite des Grundkörpers eingebracht werden, beispielsweise eingegossen oder eingeklebt werden. Erfindungsgemäss besonders bevorzugt ist es jedoch, wenn das Inlay in den Grundkörper eingeschrumpft wird. Es kommt hierbei zu einer besonders kraftschlüssigen Verbindung zwischen Grundkörper und Inlay, was die Lebensdauer der Giesskammer signifikant erhöht.

Beim Einschrumpfen nutzt man aus, dass sich Materialien bei Temperaturerhöhung ausdehnen und bei Temperaturerniedrigung zusammenziehen. Man kann die erfindungsgemässe Giesskammer vorteilhaft herstellen, indem man den metallischen Grundkörper erhitzt und/oder das keramische Inlay abkühlt. Das Verfahren ist dem Fachmann bekannt.

Gemäss einer bevorzugten Ausführungsform der vorliegenden Erfindung ist das Inlay segmentiert. Es werden also auf der Innenseite des Grundkörpers der Giesskammer mehrere Teil-Inlays aufgebracht, welche zusammen ein Gesamt-Inlay bilden. Diese Inlays sind grundsätzlich voneinander separiert und können aus dem gleichen Material oder aus unterschiedlichen Materialien gefertigt sein, wobei sämtliche Inlay-Segmente wie vorstehend beschrieben aus einem Zirkoniumdioxid-haltigen Material gefertigt sein müssen. Die einzelnen Inlay-Segmente sind hierbei derart auf die Innenseite des Grundkörpers der Giesskammer aufzubringen, dass keine Zwischenräume oder Spalte zwischen den Inlay-Segmenten entstehen, in welche während des Druckgussvorgangs Metallschmelze eindringen könnte.

Erfindungsgemäss bevorzugt ist die gesamte Innenseite des Grundkörpers der Giesskammer mit dem vorstehend beschriebenen Inlay versehen. Zumindest sollten aber die Abschnitte des Grundkörpers mit einem Inlay versehen sein, welche während des Druckgussvorgangs lange in Kontakt mit der Metallschmelze stehen.

Die erfindungsgemässe Giesskammer weist eine Einfüllöffnung auf, durch welche die Metallschmelze in die Giesskammer dosiert werden kann. Erfindungsgemäss bevorzugt ist die Einfüllöffnung senkrecht zur Längsachse der Giesskammer angeordnet. Wie vorstehend ausgeführt ist der Bereich der Giesskammer unterhalb der Einfüllöffnung besonders verschleissanfällig, da die eindosierte Metallschmelze auf diesen Bereich fällt und ihn mit der Zeit auswäscht (d.h. abträgt). Zum Schutz dieses Bereichs ist die Innenseite des Grundkörpers der Giesskammer an dieser Stelle mit einem Verschleissschutzelement versehen. Erfindungsgemäss bevorzugt handelt es sich bei diesem Verschleissschutzelement um ein Segment des vorstehend beschriebenen erfindungsgemässen Inlays. Es können aber auch herkömmliche keramische Verschleissschutzelemente eingesetzt werden, wie es beispielsweise in der WO 2006/089442 offenbart ist.

Die erfindungsgemässe Giesskammer weist vorzugsweise einen zylindrisch geformten Innenraum mit einem Durchmesser im Beriech von 50 bis 250 mm, vorzugsweise 50 bis 200 mm auf.

Die Giesskammer kann optional Heizelemente aufweisen. Beispielsweise können elektrisch betriebene Heizelemente oder eine Beheizung mit Thermalöl vorgesehen sein. Derartige Heizelemente sind dem Fachmann bekannt.

In der erfindungsgemässen Giesskammer ist ein Giesskolben beweglich angeordnet. Giesskolben für Kaltkammer-Giesskammern sind bekannt. Sie werden in der Regel hydraulisch bewegt. Eine Hydraulikanordnung zur Bewegung eines Giesskolbens einer Kaltkammer-Druckgussmaschine ist beispielhaft in der WO 2010/070053 beschrieben.

Der Giesskolben kann in seinem Innern einen Kühlkreislauf aufweisen. Dies ist dem Fachmann bekannt.

Mit Hilfe des Giesskolbens wird die durch die Einfüllöffnung in die Giesskammer dosierte Metallschmelze durch einen Verbindungskanal aus der Giesskammer heraus in die Giessform gepresst. Der Pressvorgang wird auch als Schuss bezeichnet. Der Pressvorgang wird in der Regel mit Hilfe einer elektronischen Steuereinheit kontrolliert. Derartige Steuereinheiten und zugehörige Steuerprogramme sind kommerziell erhältlich, beispielsweise die Systeme Dataspeed und Dat@net der Anmelderin.

Damit während der Vorwärtsbewegung des Giesskolbens die in der Giesskammer befindliche Metallschmelze ausschliesslich in Richtung Verbindungskanal zur Giessform gepresst wird, weist der erfindungsgemässe Giesskolben einen oder mehrere Dichtungsringe (Kolbenringe) auf. Um eine effiziente Abdichtung zu gewährleisten, sind mehrere Kolbenringe auf dem Giesskolben angeordnet. Erfindungsgemäss bevorzugt sind zwei Kolbenringe auf dem Giesskolben angeordnet. Die Kolbenringe sind auf dem Giesskolben vorzugsweise in einem bestimmten Abstand zueinander angeordnet, um eine optimale Dichtungswirkung zu erzielen. Der Abstand kann entsprechend den Anforderungen in der Giesskammer auf dem Fachmann bekannte Weise bestimmt und variiert werden.

Die Kolbenringe werden auf bekannte Weise auf dem Giesskolben aufgebracht. Beispielsweise können die Kolbenringe auf den Giesskolben aufgeschrumpft oder aufgeschoben werden.

Es hat sich erfindungsgemäss gezeigt, dass ein optimales tribologisches System in der Giesskammer erhalten wird, wenn in Kombination mit den vorstehend beschriebenen Inlays Kolbenringe aus einem keramischen Material eingesetzt werden. Erfindungsgemäss bevorzugt sind die Kolbenringe aus einem keramischen Material gefertigt, ausgewählt aus der Gruppe bestehend aus ZrO₂-TZP, diamantbeschichtetem Si-SiC und Nickelborid. ZrO₂-TZP ist die Bezeichnung für tetragonale Zirkoniumdioxid-Polykristalle. Es handelt sich um Hochleistungskeramiken, in welchem dem Grundstoff Zirkoniumdioxid Additive aus der Gruppe der Seltenerdoxide bzw. anderer Metalloxide(z.B. Y₂O₃, Ce₂O₃, TiO₂, Al₂O₃) zugesetzt sind. ZrO₂-TZP und PSZ sind dem Fachmann hinlänglich bekannt.

Bei Ausführungsformen mit mehreren Kolbenringen auf dem Giesskolben können diese Kolbenringe aus dem gleichen Material oder aus unterschiedlichen Materialien gefertigt sein.

Die erfindungsgemäss eingesetzten Kolbenringe sind wärmeleitend. Die Kolbenringe können zusätzlich beschichtet sein.

Erfindungsgemäss bevorzugt wird ein Giesskolben eingesetzt, der einen vorderen Kolbenringträgerabschnitt aufweist. Auf diesem Kolbenringträgerabschnitt sind der oder die Kolbenringe angeordnet.

Es hat sich weiterhin erfindungsgemäss gezeigt, dass das tribologische System in der Giesskammer zusätzlich optimiert werden kann, wenn anstelle der herkömmlich eingesetzten organischen Schmiermittel eine Feststoffschmierung verwendet wird. Wie vorstehend ausgeführt kommt es bei der Verwendung organischer Schmiermittel zu einer Aufnahme von Gas in die Schmelze, wodurch sich bei der Wärmebehandlung, der Schweissbarkeit sowie bei den mechanischen Eigenschaften des aus der Schmelze geformten Gussteils Nachteile ergeben.

Bei der erfindungsgemässen Feststoffschmierung werden hingegen keine Gase freigesetzt. Es wird nur eine geringe Menge an Schmierstoff an die Metallschmelze abgegeben. Erfindungsgemäss bevorzugt wird ein Festschmierstoff, ausgewählt aus der Gruppe bestehend aus Graphit, Bornitrid und Molybdändisulfid, vorzugsweise Graphit und Bornitrid, für die Schmierung des Giesskolbens in der Giesskammer eingesetzt.

Gemäss einer bevorzugten Ausführungsform der vorliegenden Erfindung ist der Festschmierstoff in Form von wenigen mm dicken Reservoiren auf dem Giesskolben angeordnet, vorzugsweise hinter dem oder den Kolbenringen, vom vorderen Ende des Giesskolbens betrachtet. Die Schmierung erfolgt mittels Abrieb des Festschmierstoffs, wodurch sich ein Schmierfilm auf der Oberfläche des Giesskolbens bildet.

Zusätzlich kann die erfindungsgemässe Giesskammer eine Absaugvorrichtung aufweisen, um die Giesskammer zu evakuieren oder während des Betriebs entstehende Giessgase abzusaugen.

Die vorliegende Erfindung betrifft zudem eine Kaltkammer-Druckgussmaschine, umfassend eine vorstehend beschriebene Giesskammer.

Mit der erfindungsgemässen Kaltkammer-Druckgussmaschine können unter anderem folgende Vorteile erzielt werden:
- Der Verschleiss der Giesskammer ist geringer; es können bis zu maximal 100'000 Schüsse mit einer Giesskammer durchgeführt werden.
- Nachteile geringer Füllgrade werden gemindert
- Es kann Metall mit einer vergleichsweise tiefen Temperatur eingegossen werden
- Luft und Giessgase können länger abgesaugt werden; eine Evakuierung über die Giesskammer ist möglich.
- Die Qualität der mit der erfindungsgemässen Kaltkammer-Druckgussmaschine hergestellten Gussteile ist verbessert und konstanter. Insbesondere zeigen die so hergestellten Bauteile eine erhöhte und gleichförmigere Verformungsfähigkeit, da es in der Giesskammer im Wesentlichen zu keiner Randschalenbildung und somit zu keinem Einbau von Resten dieser Randschale in das Bauteil kommt.

Die vorliegende Erfindung betrifft auch die Verwendung der vorstehend beschriebenen Giesskammer, des vorstehend beschriebenen Inlays sowie der vorstehend beschriebenen Kaltkammer-Druckgussmaschine zur Herstellung von Gussteilen. Vorzugsweise werden mit Hilfe der erfindungsgemässen Kaltkammer-Druckgussmaschine Gussteile aus Aluminiumlegierungen, Magnesiumlegierungen, Kupferlegierungen oder Zinklegierungen hergestellt.

Die vorliegende Erfindung wird nachstehend im Detail anhand von nicht einschränkenden Zeichnungen näher erläutert.

Es zeigen:
- Fig. 1: eine schematische Darstellung einer Kaltkammer-Druckgussmaschine
- Fig. 2: eine schematische Darstellung einer erfindungsgemässen Giesskammer für eine Kaltkammer-Druckgussmaschine

Fig. 1 zeigt eine schematische Darstellung einer Kaltkammer-Druckgussmaschine 1. Die Giessform wird von einer festen Aufspannplatte 2 und einer beweglichen Aufspannplatte 3 mit daran angeordneter fester Formhälfte 4 und beweglicher Formhälfte 5 gebildet. Zwischen der festen Formhälfte 4 und der beweglichen Formhälfte 5 ist der Hohlraum 6 (auch als Kavität oder Formkontur bezeichnet) ausgebildet, dessen Konturen dem zu giessenden Formteil entsprechen. Die bewegliche Aufspannplatte 3 kann auf den Paaren von Säulenzylindern 7 und 8 (es ist von den Paaren jeweils nur der vordere Säulenzylinder gezeigt) geführt werden, um die Form zu öffnen oder zu schliessen. Metallschmelze 11 wird zum Giessen des Gussteils in die kalte Giesskammer 9 dosiert und mit Hilfe des Giesskolbens 10 in den Hohlraum 6 der Form gepresst.

Fig. 2 zeigt eine Giesskammer 9 gemäss der vorliegenden Erfindung. In der Giesskammer 9 ist ein Giesskolben 10 beweglich angeordnet. Der Giesskolben 10 wird über seine Kolbenstange 10a durch eine (nicht gezeigte) Hydraulikanordnung bewegt. Durch die Einfüllöffnung 12 kann Metallschmelze in die Giesskammer 9 dosiert werden. Durch den Verbindungskanal 13 kann die Metallschmelze aus der Giesskammer 9 in den Hohlraum 6 der Form (siehe Fig. 1) gepresst werden.

Am Ende des Giesskolbens 10 ist ein Kolbenringträgerabschnitt 14 angeordnet, welcher einen grösseren Durchmesser aufweist als die Kolbenstange des Giesskolbens 10. Auf den Kolbenringträgerabschnitt 14 sind bei der Ausführungsform gemäss Fig. 2 zwei Kolbenringe 19 aufgebracht.

Hinter dem Kolbenringträgerabschnitt 14 weist der Giesskolben 10 einen Absatz mit einem geringeren Durchmesser als der Kolbenträgerabschnitt 14 auf. Dort ist der Festschmierstoff 18 als ringförmiger Körper auf dem Giesskolben 10 angebracht. Es ist aber erfindungsgemäss nicht erforderlich, einen derartigen Absatz vorzusehen. Der Festschmierstoffkörper 18 kann alternativ auch (mit entsprechend angepasster Dicke) auf einen Teil der Kolbenträgerabschnitts 14 aufgebracht werden.

Auf der Innenseite des Grundkörpers 20 der Giesskammer 9 ist ein erfindungsgemässes segmentiertes Inlay 15 durch Einschrumpfen aufgebracht. Auf dem der Einfüllöffnung 12 gegenüberliegenden Bereich des Grundkörpers 20 der Giesskammer 9 ist ein Verschleissschutzelement 16 angeordnet. Dieses kann aus dem gleichen Material wie das Inlay 15 bestehen. Ein analoges Verschleissschutzelement ist bei der Ausführungsform gemäss Fig. 2 auch als Seitenbegrenzung der Einfüllöffnung 12 bereitgestellt. Weiterhin umfasst die Giesskammer 9 einen Fixierring 17. Der Fixierring dient als Sicherung (Loslager) gegen ein Verrutschen des Inlays 15. Das Inlay 15 ist somit durch den als Festlager dienenden Bund am Giesskammerende sowie durch den als Loslager dienenden Fixierring 17 in der Giesskammer 9 fest positioniert.

## Patentansprüche

1. Giesskammer (9) für eine Kaltkammer-Druckgussmaschine (1), umfassend einen Grundkörper (20) aus Stahl oder Gusseisen, vorzugsweise Stahl, und einen im Grundkörper (20) beweglich angeordneten Giesskolben (10), wobei der Grundkörper (20) eine Einfüllöffnung (12) für Metallschmelze (11) aufweist, **dadurch gekennzeichnet, dass** die Innenseite des Grundkörpers (20) zumindest teilweise mit einem Inlay (15) aus einem oder mehreren Zirkoniumdioxid-haltigen Materialien bedeckt ist.

2. Giesskammer nach Anspruch 1, **dadurch gekennzeichnet, dass** das Zirkoniumdioxid-haltige Material teilstabilisiertes Zirkoniumdioxid, vorzugsweise mit Titandioxid (1,0 bis 2,5 Gew.-%) und Aluminiumoxid (1,0 bis 2,5 Gew.-%) teilstabilisiertes Zirkoniumdioxid ist.

3. Giesskammer nach Anspruch 1 oder 2, **dadurch gekennzeichnet, dass** das Inlay (15) in den Grundkörper (20) eingeschrumpft, eingeklebt oder eingegossen, vorzugsweise eingeschrumpft ist.

4. Giesskammer nach einem der Ansprüche 1 bis 3, **dadurch gekennzeichnet, dass** das Inlay (15) segmentiert ist, wobei die verschiedenen Segmente aus dem gleichen Material oder aus unterschiedlichen Materialien gefertigt sind.

5. Giesskammer nach einem der Ansprüche 1 bis 3, **dadurch gekennzeichnet, dass** das Inlay (15) eine strukturierte Oberfläche aufweist.

6. Giesskammer nach einem der Ansprüche 1 bis 5, **dadurch gekennzeichnet, dass** der Giesskolben (10) einen oder mehrere, vorzugsweise zwei, keramische Kolbenringe (19) aufweist.

7. Giesskammer nach Anspruch 6, **dadurch gekennzeichnet, dass** der oder die Kolbenringe (19) aus einem keramischen Material, ausgewählt aus der Gruppe bestehend aus ZrO₂-TZP, diamantbeschichtetem Si-SiC und Nickelborid, gefertigt sind, wobei mehrere Kolbenringe (19) aus dem gleichen Material oder aus unterschiedlichen Materialien gefertigt sind.

8. Giesskammer nach einem der Ansprüche 1 bis 7, **dadurch gekennzeichnet, dass** die Giesskammer (9) eine Feststoffschmierung (18) enthält.

9. Giesskammer nach Anspruch 8, **dadurch gekennzeichnet, dass** die Feststoffschmierung (18) einen Festschmierstoff, ausgewählt aus der Gruppe bestehend aus Graphit, Bornitrid und Molybdändisulfid, vorzugsweise Graphit und Bornitrid umfasst.

10. Inlay (15) für eine Giesskammer (9) für eine Kaltkammer-Druckgussmaschine (1), bestehend aus einem oder mehreren Zirkoniumdioxid-haltigen Materialien.

11. Inlay nach Anspruch 10, **dadurch gekennzeichnet, dass** das Zirkoniumdioxid-haltige Material teilstabilisiertes Zirkoniumdioxid, vorzugsweise mit Titandioxid und Aluminiumoxid teilstabilisiertes Zirkoniumdioxid ist.

12. Inlay nach Anspruch 10 oder 11, **dadurch gekennzeichnet, dass** das Inlay eine strukturierte Oberfläche aufweist.

13. Kaltkammer-Druckgussmaschine (1), umfassend eine Giesskammer (9) gemäss einem der Ansprüche 1 bis 9.

14. Verfahren zur Herstellung einer Giesskammer (9) gemäss einem der Ansprüche 1 bis 9, umfassend den Schritt des Aufbringens eines Inlays (15) gemäss einem der Ansprüche 10 bis 12 auf die Innenseite des Grundkörpers (20) der Giesskammer (9), vorzugsweise durch Einschrumpfen.

15. Verwendung einer Giesskammer (9) gemäss einem der Ansprüche 1 bis 9, eines Inlays (15) gemäss einem der Ansprüche 10 bis 12 oder einer Kaltkammer-Druckgussmaschine (1) gemäss Anspruch 13 zur Herstellung von Gussteilen.
